# DEMANDE DE BREVET EUROPEEN

(11) **EP 4 390 569 A1**
(43) Date de publication de la demande: **26.06.2024**
(21) Numéro de dépôt: 22216515.1
(22) Date de dépôt: 23.12.2022
(51) Int. Cl.: G04B 37/00, G04G 17/08, G04B 43/00

(54) **DISPOSITIF DE DEWAR POUR MONTRE**

(71) Demandeur: Omega SA, 2502 Bienne (CH)
(72) Inventeur: UMMEL, Antoine, 2000 Neuchâtel (CH)
(74) Mandataire: ICB SA

(57) **Abrégé**

Un aspect de l'invention concerne un dispositif de Dewar (1) pour des composants mécaniques et/ou fonctionnels 5 d'une montre (10), comprenant un boitier (2) pourvu d'une enceinte (4) dans laquelle est susceptible d'être agencée de manière amovible une boite (12) de ladite montre (10) pourvue d'un dispositif d'affichage susceptible d'afficher des informations relatives à des indications horaires ou à des fonctions mises en oeuvre par la montre (10), ledit dispositif d'affichage étant agencé en regard d'une glace (6) dudit boitier (2), le dispositif de Dewar (1) comprenant un système d'ajustement (3) dynamique du contraste du dispositif d'affichage de la montre (10) comprenant ladite glace (6) à luminosité variable et une unité de contrôle (8) configurée pour commander le contraste dudit dispositif d'affichage de la montre (10).

## Description

### Domaine technique de l'invention

L'invention concerne un dispositif Dewar pour des composants mécaniques et/ou fonctionnels d'une montre, le dispositif comprenant un système d'ajustement dynamique du contraste d'un dispositif d'affichage tel qu'un cadran d'une montre agencée dans un boitier dudit dispositif de Dewar.

### Arrière-plan technologique

Une montre électronique comprend classiquement un bracelet et une boîte de montre comportant plusieurs composants électriques ou électroniques. Il est connu dans l'état de la technique que certains de ces composants ne supportent pas des températures extrêmes, et cessent de fonctionner correctement à ces températures.

Dans ces conditions, il existe alors un besoin de pouvoir utiliser une montre notamment une montre électronique dans des environnements où peuvent régner de telles températures extrêmes, et en particulier de pouvoir dans le cadre de cette utilisation, être en mesure d'effectuer une lecture précise et efficace des informations présentes sur le dispositif d'affichage d'une telle montre.

### Résumé de l'invention

A cet effet, l'invention concerne un dispositif de Dewar pour des composants mécaniques et/ou fonctionnels d'une montre, comprenant un boitier pourvu d'une enceinte dans laquelle est susceptible d'être agencée de manière amovible une boite de ladite montre pourvue d'un dispositif d'affichage susceptible d'afficher des informations relatives à des indications horaires ou à des fonctions mises en oeuvre par la montre, ledit dispositif d'affichage étant agencé en regard d'une glace dudit boitier, le dispositif de Dewar comprenant un système d'ajustement/réglage dynamique du contraste du dispositif d'affichage de la montre, le système comprenant ladite glace à luminosité variable et une unité de contrôle configurée pour commander le contraste dudit dispositif d'affichage de la montre.

Dans d'autres modes de réalisation :
- ladite glace comprend un élément de variation de luminosité/d'éclairement qui est transparent ;
- l'unité de contrôle est reliée à partir d'un élément de liaison à l'élément de variation de luminosité de la glace ;
- la glace comprend un substrat transparent dont une surface inférieure comprend un élément de variation de luminosité ;
- la glace comprend un substrat transparent comprenant un élément de variation de luminosité qui est compris dans le corps dudit substrat ;
- le substrat est formé de deux couches de matière transparente entre lesquelles couches est disposé l'élément de variation de luminosité constitué d'un empilement de couches fonctionnelles transparentes de matériaux électroluminescents organiques ;
- l'unité de contrôle comprend au moins un capteur d'évènement, ledit évènement étant susceptible de provoquer une variation de luminosité dans l'environnement extérieure dudit dispositif de Dewar, ledit capteur étant un capteur de luminosité ;
- l'élément de variation de luminosité de la glace est un élément d'éclairage notamment un élément d'éclairage transparent du type OLED ;
- le dispositif de Dewar comprenant un dispositif de fixation réversible fixant ladite boite de montre dans ladite enceinte en la maintenant éloignée d'éléments fonctionnels formant cette enceinte comprenant une carrure, un fond et une glace à luminosité variable de ce boitier ;
- ladite enceinte est sous vide ou quasi sous vide ;
- la glace présente une surface qui est sensiblement supérieure ou strictement supérieure à celle d'une glace de la boite de montre.

### Brève description des figures

D'autres particularités et avantages ressortiront clairement de la description qui en est faite ci-après, à titre indicatif et nullement limitatif, en référence au figures annexées, dans lesquelles :
- la figure 1 est une représentation schématique d'une vue de dessus d'un dispositif de Dewar comprenant un boitier pourvu d'une glace comprenant un élément de variation d'une luminosité du dispositif d'affichage d'une montre agencée dans ce boitier, selon des modes de réalisation de l'invention, et
- la figure 2 est une vue en coupe selon l'axe II-II de la représentation schématique de la montre de la figure 1, selon les modes de réalisation de l'invention.

### Description détaillée de l'invention

Les figures 1 et 2 représentent un dispositif horloger de Dewar 1 pour des composants mécaniques et/ou fonctionnels 5 d'une montre 10. Ce dispositif horloger de Dewar 1 aussi appelé « *dispositif horloger isotherme* » ou plus simplement « *dispositif de Dewar* », comprend un boitier 2 de protection thermique aussi nommé « *boitier isotherme* » ou encore « *boitier de Dewar* ». Un tel dispositif de Dewar 1 de protection thermique pour des composants mécaniques et/ou fonctionnels 5 d'une montre 10, est apte à conférer une bonne isolation thermique à des composants mécaniques et/ou fonctionnels 5 de la montre 10 dont une boite 12 doit être agencée dans une enceinte 4 de ce boitier 2 afin d'assurer une telle isolation thermique à ces composants 5. Autrement dit, ce boitier 2 est notamment formé par la combinaison de ses éléments fonctionnels 15 avec la boite 11 de montre 10 afin de réaliser une isolation thermique idoine pour ces composants mécaniques et/ou fonctionnels 5. Ces éléments fonctionnels 15 du boitier 2 formant cette dite enceinte 4 comprennent une glace 6, une paroi périphérique intérieure 17 d'une carrure 9a et un fond 9b de ce boitier 2. Dans cette configuration, la boite de montre 10 est agencée dans une enceinte 4 en étant maintenue éloignée ou à distance des éléments fonctionnels 15 du boitier 2 formant cette dite enceinte 4. On notera que cette paroi périphérique intérieure 17 de la carrure est aussi celle de ladite enceinte 4.

Dans ce Dispositif de Dewar 1, le boitier 2 comprend un système d'ajustement 3 dynamique du contraste d'un dispositif d'affichage tel qu'un cadran de la montre 10. Un tel système 3 participe à configurer de manière automatique le contraste du dispositif d'affichage. Un tel ajustement du contraste permet d'améliorer la lisibilité des informations affichées par ce dispositif d'affichage en tenant compte de la luminosité présente dans l'environnement du dispositif de Dewar 1. En particulier, on notera que ce système 3 permet de configurer un contraste optimal entre une ou des représentations graphiques relatives à la ou les informations, et leur arrière-plan respectif.

Pour ce faire, ce système 3 comprend la glace 6 du boitier 2, qui est une glace 6 transparente à luminosité variable orientée vers le dispositif d'affichage de la montre 10, et une unité de contrôle 8 connectée à cette glace 6 qui est configurée pour contrôler/piloter cette luminosité.

Dans ce contexte, l'unité de contrôle 8 comporte un circuit électronique comprenant un contrôleur pourvu de ressources matérielles en particulier d'au moins un processeur coopérant avec des éléments de mémoire ainsi que des bus d'adresses de données et de contrôle, et aussi un accumulateur d'énergie autrement appelé batterie. Cette unité de contrôle 8 comprend dans ses éléments de mémoire un algorithme de gestion de l'ajustement dynamique du contraste du dispositif d'affichage de la montre 10. Un tel algorithme est exécuté par le processeur de cette unité de contrôle 8 en tenant compte notamment de données provenant de capteurs d'évènement compris dans l'unité de contrôle 8 afin d'assurer la gestion du contraste de ce dispositif d'affichage. On notera que de telles données peuvent par exemple apporter des informations relatives à des évènements détectés par ces capteurs, lesdits évènements étant susceptibles de contribuer/d'entrainer/de générer une variation de la luminosité ambiante régnant dans l'environnement du dispositif de Dewar 1 et qui peut perturber/altérer la lecture des informations présentes sur/dans le dispositif d'affichage. Ces évènements peuvent comprendre de manière non limitative et non exhaustive : la détection d'un niveau de luminosité particulier dans l'environnement du dispositif de Dewar 1 en particulier le rayonnement solaire, etc.

Dans ce contexte, le capteur d'évènement comprend en particulier et de manière non limitative et non exhaustive un capteur de luminosité comprenant un capteur de rayonnement solaire et/ou un capteur de rayonnement solaire infrarouge et/ou un capteur de rayonnement solaire ultraviolet.

On notera que le capteur d'évènement fait partie de l'unité de contrôle 8 et est relié au contrôleur de cette unité. Le capteur de luminosité est disposé dans le boitier 2 et en particulier dans au moins un des éléments fonctionnels 15 de ce boitier 2 de manière à être exposé à la lumière provenant de l'environnement extérieur du dispositif de Dewar 1 et donc du boitier 2. A titre d'exemple, ce capteur de luminosité peut être agencé dans le corps de la glace 6 du boitier 2 et/ou sur une face interne 16 de cette glace 6.

Dans ce dispositif de Dewar 1, l'unité de contrôle 8 comprend un substrat tel qu'un PCB flexible sur lequel est agencé son circuit électronique à l'exception du capteur de luminosité qui peut être compris dans la glace 6 ou sur la face interne de cette glace 6 du boitier 2. Dans ce contexte, l'édification de ce circuit sur ce substrat peut être réalisée à partir de procédés d'impression tridimensionnelle ou encore des procédés d'impression sur polymère. On notera que ce substrat est agencé dans l'enceinte 4 sur un des éléments fonctionnels 15 tels que le fond 9b ou encore sur la paroi périphérique intérieure 17 de l'enceinte 4.

Ainsi que nous l'avons évoqué, l'unité de contrôle 8, et en particulier son contrôleur, est reliée/connectée à la glace 6 du boitier 2 par l'intermédiaire d'un élément de liaison 14. Une telle glace 6 est formée d'un substrat et d'un élément de variation de la luminosité/éclairage 7 transparent agencé dans ou sur ce substrat. Ce substrat est réalisé en une matière comme le verre tel que du verre minéral, du verre acrylique, de la céramique optique ou encore du verre saphir. Dans cette glace 6, un tel élément de variation de luminosité 7 est par exemple un élément d'éclairage transparent en particulier un élément d'éclairage à diodes électroluminescentes organiques connu sous l'acronyme OLED (pour « *Organic Light Emitting Diodes* » en anglais).

Un tel élément d'éclairage de type OLED comporte un empilement de couches fonctionnelles transparentes comprenant des couches de matériaux électroluminescents organiques alimentés en électricité par des électrodes transparentes généralement sous forme de première et deuxième couches électroconductrices, de cet empilement, encadrant ce(s) couches de matériau(x). Une tel élément d'éclairage 7 de type OLED peut être prévu pour émettre un rayonnement polychromatique défini à 0° par des coordonnées (x1, y1) dans le diagramme colorimétrique CIE XYZ 1931, coordonnées données donc pour un rayonnement à la normale. Cet élément d'éclairage transparent 7 est configuré pour émettre un rayonnement lumineux en direction du dispositif d'affichage ou orienté vers le dispositif d'affichage.

De manière non limitative et non exhaustive, les couches électroluminescentes peuvent comprendre des petites molécules, on parle alors de SM-OLED (« Small Molecule Organic Light Emitting Diodes » en anglais), ou encore comprendre des polymères, on parle de PLED (« Polymer Light Emitting Diodes » en anglais).

Dans une première variante de la glace 6 du boitier 2, l'élément de variation de luminosité 7 est agencé/appliqué/imprimé/déposé sur une surface inférieure du substrat en formant alors la face interne 16 de cette glace 6.

Dans une deuxième variante de la glace 6 du boitier 2, l'élément de variation de luminosité 7 est compris dans le corps du substrat formant cette glace 6 du boitier 2. Dans ce contexte, ce substrat peut alors être formé de deux couches de matière transparente telle que du verre, entre lesquelles couches, l'élément de variation de luminosité 7 est disposé.

On notera que la présence de l'élément de variation de luminosité 7 dans ou sur le substrat compris dans la glace 6 n'altère pas les propriétés de transmittance de cette glace 6 du boitier 2.

Dans ce contexte, on comprend donc que l'unité de contrôle 8 en commandant/pilotant la variation d'une tension électrique appliquée aux première et deuxième couches électroconductrices de l'élément de variation de luminosité 7, permet de faire varier l'éclairage/l'intensité lumineuse appliqué (e) au dispositif d'affichage, et en particulier la répartition de l'éclairage/l'intensité lumineuse sur ce dispositif d'affichage. Ainsi, l'unité de contrôle 8 est alors apte à configurer un contraste du dispositif d'affichage qui est adapté à la luminosité environnante et ce, dans l'optique de faciliter la lecture de ce dispositif d'affichage et/ou d'apporter un confort de lecture à l'utilisateur de ce dispositif de Dewar 1.

Cette variation de cet éclairage généré par l'élément de variation de luminosité 7, autrement appelé variation d'intensité lumineuse, s'effectue entre deux états. Un premier état relatif à une intensité lumineuse maximale et un deuxième état relatif à une intensité lumineuse nulle.

Par ailleurs, ainsi que nous l'avons précédemment évoqué, la boite 12 de montre 10 est agencée dans le boitier 2 de ce dispositif de Dewar 1 en étant éloignée ou maintenue à distance 19 ou encore à l'écart 19 de la paroi périphérique intérieure 17 de l'enceinte 4 et ce, grâce au dispositif de fixation 13 réversible du boitier 2. Autrement dit, un tel dispositif de fixation 13 est apte à configurer un écartement 19 entre ladite boite 12 et des éléments fonctionnels 15 du boitier 2 formant ladite enceinte 4. Dans cette configuration, le dispositif de fixation 13 participe à réduire voire à supprimer toute conduction thermique entre la paroi périphérique intérieure 17 de la carrure 9a (ou de l'enceinte 4) et/ou le fond 9b et/ou la glace 6 avec la boite 12 de montre 10 en particulier avec une face globale externe de cette boite 12. Cette face globale externe comporte une face supérieure comprenant la glace 11 de la boite 12 de cette montre 10, une face inférieure comprenant un fond de ladite boite 12 et une paroi périphérique externe d'une carrure de cette boite 12.

Dans cette configuration, le dispositif de fixation 13 réalisant une fixation réversible de la boite 12 de montre 10 sur la paroi périphérique intérieure 17 de l'enceinte 4 de ce boitier 2, peut comprendre :
- des organes de liaison ayant chacun des première et deuxième extrémités susceptibles de relier respectivement à la boite 12 de montre 10 et à la paroi périphérique intérieure 17 de l'enceinte 4 de ce boitier 2. Le corps de chaque organe présente une structure particulière qui contribue à assurer une réduction des pertes thermiques vers l'environnement extérieur du boitier 2 du dispositif de Dewar 1 et donc à assurer une température interne dans la boite 12 de montre 10 qui est stable, et/ou
- des organes de liaison configurés pour assurer une sustentation magnétique de ladite boite 12 de montre 10 dans ladite enceinte 4. En effet, ces organes de liaison sont configurés pour assurer et un maintenir un écartement 19 entre ladite boite 12 et les éléments fonctionnels 15 formant ladite enceinte 4 du boitier 2. De tels organes de liaison participent à réduire voire à supprimer toute conduction thermique entre la paroi périphérique intérieure 17 de la carrure 9a et/ou le fond 9b et/ou la glace 11 avec la boite 12 de montre 10 en particulier avec une face globale externe de cette boite 12.

On notera que la boite 12 est comprise dans une montre 10 qui peut être une montre électronique par exemple une montre à quartz, ou encore une montre mécanique ou encore une montre électromécanique.

Les composants mécaniques et/ou fonctionnels 5 de la montre 10, évoqués précédemment, comprennent de manière non limitative et non exhaustive : un mouvement horloger, dispositif d'affichage tel qu'un cadran, des aiguilles, des bagues, joints et/ou des composants électroniques et/ou électriques. On remarquera en particulier que de tels composants électroniques et/ou électriques comportent par exemple un dispositif d'affichage, un processeur, une mémoire, un composant de stockage d'énergie, un moteur, un circuit intégré et un oscillateur électronique, etc.

Dans ce contexte, ce dispositif 1 comprend donc le boitier 2 qui comporte la carrure 9a sur laquelle est monté un bracelet 9c permettant à un utilisateur de ce dispositif 1 de le porter. Ce boitier 2 comporte aussi la glace 6 et le fond 9b mentionnés plus avant. Dans ce dispositif 1, on notera que la glace 6 comprend de préférence une surface qui est sensiblement supérieure ou strictement supérieure à une glace 11 de la boite 12 de montre 10. Autrement dit, la face interne 16 de la glace 6 présente une surface qui est sensiblement supérieure ou strictement supérieure ou égale à celle d'une face supérieure de la glace 11 de la montre 10.

Ainsi que nous l'avons vu, les éléments fonctionnels 15 tels que la glace 6, la carrure 9a et le fond 9b de ce dispositif 1 définissent ensemble l'enceinte 4 de ce boitier 2 qui est susceptible de recevoir la boite 12 de montre 10. Ces trois éléments 15 du boitier 2 à savoir la carrure 9a, la glace 6 et le fond 9b peuvent être des éléments distincts qui sont joints ensemble pour construire cette enceinte 4. De manière alternative, la carrure 9a et le fond 9b du boitier 2 peuvent former ensemble une pièce monobloc, ladite pièce monobloc définissant une ouverture opposée au fond 9b qui est susceptible d'être refermée par la glace 6 et ce, de manière réversible et étanche et hermétique. Dans une alternative, la carrure 9a et la glace 6 du boitier 2 de montre 10, peuvent former ensemble une pièce monobloc, ladite pièce monobloc définissant une ouverture opposée à la glace 6 qui est susceptible d'être refermée par le fond 9b et ce, aussi de manière réversible et étanche et hermétique.

La carrure 9a et le fond 9b sont de préférence réalisés de manière non limitative et non exhaustive en une matière métallique, en verre ou en des résines polymères thermodurcissables ou thermoplastiques renforcées de fibres de carbone ou de verre ou encore en matériaux céramiques. On notera que lorsque carrure 9a et le fond 9b sont transparents ou semi-transparents en étant par exemple en verre, la paroi périphérique intérieure 17 de la carrure 9a et la face intérieure 18 du fond 9b peuvent être revêtues d'un enduit réfléchissant métallique ou similaire, tel que par exemple d'une couche d'argent.

En outre dans ce dispositif, lorsque la boite 12 de montre 10 est agencée dans l'enceinte 4 du boitier 2, l'espace définie entre cette boite 12 et la paroi périphérique intérieure 17 de la carrure 9a, le fond 9b et la glace 6 est vide de matière ou quasi vide. Autrement dit, l'enceinte 4 est sous vide ou quasi sous vide.

On comprend donc que dans cette configuration, ce dispositif de Dewar 1 présente les mêmes propriétés et caractéristiques qu'un tube/vase de Dewar bien connu dans l'état de la technique. Ainsi que nous l'avons précédemment évoqué, les propriétés et caractéristiques de ce dispositif de Dewar 1 participent à lui conférer une bonne isolation thermique au regard de températures notamment extrêmes pouvant régner dans l'environnement extérieur dans lequel un tel dispositif 1 peut être localisé.

En complément, on notera que les composants mécaniques et/ou fonctionnels 5 de la montre 10 peuvent être amagnétiques et/ou que le boitier 2 de la montre 10 peut être réalisée en un matériau ou être couvert d'un revêtement permettant d'isoler ces composants de champs magnétiques.

En outre, le dispositif de fixation 13 contribue à disposer la boite 12 de montre 10 dans ce boitier 2 de manière à ce que la glace 11 de cette boite 12 de montre 10 soit agencée en regard de la glace 6 du boitier 2 de manière à ce que les informations comprises sur le cadran et/ou l'interface d'affichage de cette montre 10 puissent être perçues au travers de la glace 6 transparente du boitier 2 par l'utilisateur porteur du dispositif de Dewar 1.

Ainsi un tel dispositif de Dewar 1 fournit aux composants mécaniques et/ou fonctionnels 5 de la montre 10 une très bonne isolation thermique vis-à-vis de l'environnement extérieur en réduisant voire en empêchant une déperdition thermique par radiation des composants agencés dans la boite 12 de montre 10 pendant une longue durée. Ainsi, lorsque la température à l'extérieur du dispositif 1 atteint des valeurs extrêmes, typiquement de l'ordre de -125 à +125 °C, la température à l'intérieur de l'enceinte 4 reste quant à elle sensiblement égale à la température présente dans la boite 12 de montre 10 lors de son agencement dans le boitier 2, typiquement de l'ordre de 20 °C. On notera que quelles que soient les conditions de température régnant dans l'environnement du dispositif de Dewar 1, la température présente dans la boite 12 de montre 10 est une température qui n'entrave pas le bon fonctionnement de la montre 10. Cette température est maintenue sur une durée qui est 2 à 18 fois plus importante que la durée pendant laquelle une telle boite 12 de montre 10 serait capable de préserver une température de fonctionnement de ses composants en étant située directement dans un tel environnement où règnent de telles températures notamment extrêmes (c'est-à-dire en étant située hors du boitier 2 du dispositif de Dewar 1. On conçoit ainsi qu'une telle configuration permet de protéger les composants mécaniques et/ou fonctionnels 5 de la montre 10, ainsi que de participer à assurer leur fonctionnement de manière optimale dans des conditions de température extérieure extrêmes.

Il va de soi que la présente invention n'est pas limitée aux modes de réalisation qui viennent d'être décrits et que diverses modifications et variantes simples peuvent être envisagées par l'homme du métier sans sortir du cadre de l'invention tel que défini par les revendications annexées.

## Revendications

1. Dispositif de Dewar (1) pour des composants mécaniques et/ou fonctionnels (5) d'une montre (10), comprenant un boitier (2) pourvu d'une enceinte (4) dans laquelle est susceptible d'être agencée de manière amovible une boite (12) de ladite montre (10) pourvue d'un dispositif d'affichage susceptible d'afficher des informations relatives à des indications horaires ou à des fonctions mises en oeuvre par la montre (10), ledit dispositif d'affichage étant disposé en regard d'une glace (6) dudit boitier (2), le dispositif de Dewar (1) comprenant un système d'ajustement (3) dynamique du contraste du dispositif d'affichage de la montre (10), le système (3)comprenant ladite glace (6) à luminosité variable et une unité de contrôle (8) configurée pour commander le contraste dudit dispositif d'affichage de la montre (10).

2. Dispositif (1) selon la revendication précédente, **caractérisé en ce que** ladite glace (6) comprend un élément de variation de luminosité (7) qui est transparent.

3. Dispositif (1) selon la revendication précédente, **caractérisé en ce que** l'unité de contrôle (8) est reliée à partir d'un élément de liaison (14) à l'élément de variation de luminosité (7) de la glace (6).

4. Dispositif (1) selon l'une quelconque des revendications précédentes, **caractérisé en ce que** la glace (6) comprend un substrat transparent dont une surface inférieure comporte un élément de variation de luminosité (7).

5. Dispositif (1) selon l'une quelconque des revendications 1 à 3, **caractérisé en ce que** la glace (6) comprend un substrat transparent comportant un élément de variation de luminosité (7) qui est compris dans le corps dudit substrat.

6. Dispositif (1) selon la revendication précédente, **caractérisé en ce que** le substrat est formé de deux couches de matière transparente entre lesquelles couches est disposé l'élément de variation de luminosité (7) constitué d'un empilement de couches fonctionnelles transparentes de matériaux électroluminescents organiques.

7. Dispositif (1) selon l'une quelconque des revendications précédentes, **caractérisé en ce que** l'unité de contrôle (8) comprend au moins un capteur d'évènement, ledit évènement étant susceptible de provoquer une variation de luminosité dans l'environnement extérieure dudit dispositif de Dewar (1), ledit capteur étant un capteur de luminosité.

8. Dispositif (1) selon l'une quelconque des revendications 2 à 7, **caractérisé en ce que** l'élément de variation de luminosité (7) de la glace (6) est un élément d'éclairage notamment un élément d'éclairage transparent du type OLED.

9. Dispositif (1) selon l'une quelconque des revendications précédente, **caractérisé en ce qu'**il comprend un dispositif de fixation (13) réversible fixant ladite boite (12) de montre (10) dans ladite enceinte (4) en la maintenant éloignée d'éléments fonctionnels (15) formant cette enceinte (4) comprenant une carrure (9a), un fond (9b) et une glace (6) à luminosité variable de ce boitier (2).

10. Dispositif (1) selon l'une quelconque des revendications précédentes, **caractérisé en ce que** ladite enceinte (4) est sous vide ou quasi sous vide.

11. Dispositif (1) selon l'une quelconque des revendications précédentes, **caractérisé en ce que** la glace (6) présente une surface qui est sensiblement supérieure ou strictement supérieure à celle d'une glace (11) de la boite de montre (10).
